# EUROPÄISCHE PATENTSCHRIFT

(11) **EP 0 014 813 B1**
(45) Veröffentlichungstag und Bekanntmachung des Hinweises auf die Patenterteilung: **03.11.1982**
(21) Anmeldenummer: 79730005.0
(22) Anmeldetag: 16.11.1979
(51) Int. Cl.: B21C 37/08

(54) **Verfahren zur Herstellung von Schlitzrohren für eine Rohrschweissmaschine und Vorrichtung zur Durchführung des Verfahrens**
Method of fabricating slit tubes for a tube welding machine and device for carrying out this method
Procédé de fabrication de tuyaux fendus pour une machine à souder des tubes et dispositif pour la mise en oeuvre de ce procédé

(30) Priorität: 19.02.1979 DE 2906692
(43) Veröffentlichungstag der Anmeldung: 03.09.1980
(73) Patentinhaber: MANNESMANN Aktiengesellschaft, 40027 Düsseldorf (DE)
(72) Erfinder: Meurer, Hans, 4050 Mönchengladbach 1 (DE); Jordans, Josef, Korschenbroich 2 (DE)
(74) Vertreter: Meissner, Walter

## Beschreibung

Die Erfindung betrifft ein Verfahren zum Herstellen von Schlitzrohren gemäß dem Oberbegriff des Patentanspruchs 1 sowie eine Vorrichtung zur Durchführung des Verfahrens gemäß Oberbegriff von Anspruch 3.

Bei einem bekannten Verfahren (US-A-3 472 053) werden die Formschritte in einer Anzahl Biegerollengerüste durchgeführt, die im einzelnen auf die jeweils zu formende, aus Bogenkrümmung und Bogenlänge bestehende Zwischenkontur des muldenförmigen Bandes verstellbar eingerichtet sind. Beim Übergang auf ein anderes Fertigungslos mit anderem Rohrdurchmesser wird an allen diesen Gerüsten eine Verstellung auf die Zwischenkonturen des anderen Rohrdurchmessers durchgeführt. Dies ist umständlich. Ferner sind Biegerollengerüste wegen der Verstelleinrichtungen und der variablen Lagerung der Beigerollen von schwerer, aufwendiger Bauart.

Aus der US-A-29 48 324 ist ein Verfahren und eine Vorrichtung bekannt, bei dem bzw. der Gruppen von Formwerkzeugen, die jeweils in Platten angeordnet sind, zusammengestellt und in die Biegevorrichtung nach Maßgabe des jeweils herzustellenden Rohrdurchmessers einzusetzen sind.

Die Erfindung bezweckt ein Verfahren und eine Vorrichtung zu schaffen, mit dem sich die Umrüstzeit der Konturbiegevorrichtung verkürzen und vereinfachen, die bauliche Ausbildung der Konturbiegevorrichtung verbilligen und die Kantenbeanspruchung beim Biegen verringern läßt. Die Aufgabe wird gelöst mit den Merkmalen des kennzeichnenden Teiles des Anspruchs 1 sowie des Anspruchs 3. Bei dem erfindungsgemäßen Verfahren wird also ein Satz Formwerkzeuge bereitgehalten, aus dem in Abhängigkeit von dem jeweils zu fertigenden Rohrdurchmesser nur eine Gruppe herausgegriffen wird. Es hat sich gezeigt, daß der Satz im Verhältnis zu dem jeweils benötigten Gruppenabschnitt gemäß Anspruch 2 weniger als die doppelte Anzahl Formwerkzeuge zu beinhalten braucht, um den in der Beschreibung genannten Bereich in Betracht kommender Rohrdurchmesser als Schlitzrohre vorformen zu können. Ausschlaggebend hierfür ist, daß die Formstufen gleiche Formschritte für die Einformung aller Schlitzrohrabmessungen aufweisen.

Eine sich aus dem Verfahren ableitende Konturbiegevorrichtung nach Anspruch 3 hat den besonderen Vorteil, daß die plattenförmige Ausbildung der Formwerkzeuge zu einer besonders einfachen Bauart der Formstufen führt. Dabei bietet sich nach Anspruch 4 an, jede der beiden Seiten der Platte für die Anbringung von Rollen zu nutzen. Da Formung zum Schlitzrohr in einem durch die konkaven und konvexen Rollen gebildeten bogenförmigen Spalt erfolgt, werden die Bandkanten nicht beansprucht und insbesondere bei dickwandigen Rohren unzulässige Verformungen dieser vermieden.

Wenn gemäß Anspruch 5 die Platten übereinstimmend gleiche seitliche Abmessungen erhalten und wenn der Ständer der Vorrichtung als Kassettenhalter ausgebildet wird, lassen sich die Platten wie Kassettenplatten handhaben. In der diesbezüglichen Weiterentwicklung der Erfindung entsprechend Anspruch 6 ist außer dem Kassettenhalter der Vorrichtung ein zweiter, den ganzen Satz Werkzeuge aufnehmender Kassettenhalter vorhanden, der als fahrbares Magazin Arbeitsbestandteil der Vorrichtung ist.

In der Zeichnung ist die Erfindung an einem Ausführungsbeispiel dargestellt. Die im weiteren erläuterte Zeichnung zeigt mit
Figur 1 schematisch einen Satz Formstufen und für fünf Rohrdurchmesser jeweils einen Gruppenabschnitt aus dem Satz.
Figur 2 eine im Anfangsbereich der Konturformung liegende Formstufe entsprechend Fig. 1, ausgebildet als Formwerkzeug mit a) einem durchlaufenden breiten Band b) einem durchlaufenden schmalen Band.
Figur 3 eine Formstufe entsprechend Fig. 2, jedoch mit einer anderen, im Endbereich der Konturformung liegenden Bogenkrümmung.
Figur 4 im Schnitt eine Biegerolle und deren Lagerung.
Figur 5 in gegenüber Fig. 4 kleinerem Maßstab den Schnitt nach Linie V-V, die Schnittlinie V-V ist auch in Fig. 3b eingetragen.
Figur 6 in der Draufsicht eine Konturbiegevorrichtung in der Vorbereitungsstrecke einer Rohrschweißmaschine.
Figur 7 in verkleinertem Maßstab die Anordnung nach Fig. 6 in der Gesamtanlage und mit einem als Kassettenhalter ausgebildeten Magazinwagen.

Unterhalb der Angabe "600 0" in Fig. 1 sind acht Kreisbögen gezeichnet. Es sind Konturbogenformstufen eines Bandes für die Herstellung eines Schlitzrohres für eine Rohrschweißmaschine. Dabei stellt der obere Kreisbogen ein Band dar, wie es aus einem das Band vorbiegenden Treibwalzgerüst kommt. Mit der Kontur des untersten Kreisbogens verläßt das fertige Schlitzrohr die Konturbiegevorrichtung.

In gleichmäßig aufgeteilter Reihe wird der Krümmungsradius des Bandes also stufig kleiner. Dabei ist der Begriff "Reihe" eine Funktion, die bei der Konturformung des Bandes dessen Kantendehnung berücksichtigt. In dem Sinne ist auch das Wort "gleichmäßig" keine bloß geometrische Gleichmäßigkeit. Entsprechend ist der Begriff "Krümmungsradius" nicht streng an den Kreisbogen gebunden. Er gilt allgemein praktisch auch dann, wenn die Bogenkrümmung geometrisch vom Kreisbogen abweicht.

Zur Herstellung eines Schlitzrohres mit anderem Durchmesser, hier "508 ¢ ", ist entsprechend Fig. 1 die Formstufe Nr. 1 entfernt worden. Dafür ist eine Formstufe Nr. 9 hinzugefügt worden. Die Gesamtanzahl acht ist geblieben. Nun ist die Breite des Bandes für die Herstellung des kleineren Schlitzrohres kleiner als in dem ersten Beispiel. Die Zeichnung berücksichtigt dies durch einen schmaleren dick gezeichneten Bogen, an den sich beidseitig ein dünn gezeichneter Überstand anschließt. Damit ist zum Ausdruck gebracht, daß der oberste Kreisbogen der Reihe unter "508 0" nicht nur im Krümmungsradius, sondern werkzeuggmäßig auch in der Bogenlänge identisch ist mit dem Kreisbogen Nr. 2 der unter "600 φ" gezeichneten Reihe. Der dick gezeichnete Bogen ist das Band und der dünn gezeichnete Überstand der ungenutzte Teil der werkzeugmäßigen Bogenlänge.

Zur Herstellung des Rohres "419 0" ist in der unter dieser Angabe gezeichneten Bogenreihe gegenüber der Bogenreihe "508 0" wiederum ein oberer Kreisbogen entfernt worden und am anderen Ende ein Kreisbogen hinzugefügt worden. Die Gesamtanzahl ist wiederum acht. Entsprechendes gilt für "324 ¢" und "220 φ".

Die Krümmungsradien in jeder Zeile der Fig. 1 und auch die Bogenlänge sind untereinander gleich. Die betreffenden Kreisbögen sind links neben der Nummernskala herausgezeichnet und ergeben insgesamt vierzehn Formstufen. Dies ist ein zu der Anlage der Rohrschweißmaschine gehörender Satz 1 Formwerkzeuge, von dem für die Herstellung eines der genannten Rohrdurchmesser jeweils ein Gruppenabschnitt 2 gebraucht wird. Da die fünf Gruppenabschnitte 2 alle acht Formstufen aufweisen, ist jeder Gruppenabschnitt ein wenig größer als die Hälfte des Satzes 1. Dabei verschiebt sich der Gruppenabschnitt, der für die Herstellung des größten Rohrdurchmessers in Betracht kommenden Bereiches gebraucht wird, für die Umrüstung der Vorrichtung zer Herstellung eines Schlitzrohres jeweils kleineren Durchmessers von dem einen Ende des Satzes 1 zu dem anderen Ende des Satzes hin.

Jeder der Kreisbögen in Fig. 1 ist entsprechend Fig. 2 und 3 eine Formstufe 3, und zwar sind für Fig. 2 und 3 die Kreisbögen Nr. 4 und Nr. 7 herausgegriffen. Entsprechend sind die Bezugszeichen 3 in Fig. 2 und 3 mit den Indices 4 und 7 versehen. Als weitere Übereinstimmung zeigt Fig. 2a den Fall a) in Zeile 4 der Fig. 1 und 2b den Fall b) dieser Zeile. Entsprechend gilt für Zeile 7 die Positionierung a) und b). Die Krümmungsradien in den beiden Teilfiguren 2a und 2b bzw. 3a und 3b sind untereinander gleich groß. Nur die Breite des durchlaufenden Bandes 16 in den Figuren 2a und 3a ist jeweils größer als in den Figuren 2b und 3b.

Jede Formstufe 3 setzt sich zusammen aus möglichst eng aneinandergereihten Beigerollen 4 und 5. Die Rollen 4 sind konvex und die Rollen 5 sind konkav. Die jeweils beiden Rollenreihen, die eine Biegeebene bilden, flankieren einen Kreisbogenschlitz 6, der aus einer Grobblechplatte 7 herausgebrannt ist. Die Reihe der konkaven Rollen 5 ist mittig unterbrochen. Die Weite der Unterbrechung richtet sich nach der schmalsten Bandbreite im Durchmesserbereich der Rohrschweißmaschine. Dies ist deutlich in Fig. 2b und 3b zu erkennen. Die Platten 7 in Fig. 2a und Fig. 2b sind identisch. In Fig. 3 hat die Platte 7 höhenmäßig eine andere Kontur als in Fig. 2, während der Abstand A der Seitenkanten bei allen Platten 7 übereinstimmt. Das Bezugszeichen 7 gilt daher für jede einzelne der insgesamt vorhandenen vierzehn Platten. In Fig. 2a ist ferner angedeutet, daß die Platten 7 lose in einen Rahmen 8 eingehängt sind, und zwar austauschbar. Im weiteren werden die Platten 7 daher mit Kassettenplatten bezeichnet und der Rahmen 8 mit Kassettenhalter. Fig. 2 und 3 zeigen ferner, daß die Formstufen 4 in der Kassettenplatte unverstellbar fest gelagert sind, und zwar in Lagerböckchen 9.

Gemäß Fig. 4 stellen die Lagerböckchen 9 für die Biegerollen 4 eine Polygonanordnung entsprechend dem Kreisbogenschlitz 6 her. Dabei sind 10 die Schrauben, mit denen die Lagerböckchen an der Platte befestigt sind. 11 ist die Achse der einzelnen Rolle 4. Entsprechendes gilt für die Reihe der konkaven Biegerollen 5. Wegen der erwähnten Unterbrechung der Bogenmitte nehmen die an den Enden sitzenden Lagerböckchen 12 nur eine einzige Achse 11 auf.

Die Darstellung nach Fig. 5, die sich auf Fig. 4 bezieht, bezieht sich zugleich auch auf die Fig. 3b. Letzteres in der Gesamtanordnung der Rollen. Dabei sind die rechtsseitig der Platte 7 mit 13 und 14 bezeichneten Teile die an den oberen Enden der Rollenbögen sitzenden Lagerböckchen ähnlich den Lagerböckchen 12 der Fig. 4. Linksseitig der Platte 7 befindet sich ein weiterer, aus einer Anzahl konkaver Rollen 5 gebildeter Rollenbogen. Dies ist ein Segment 15 zur Stützung der federnden Bandkanten zwischen jeweils zwei Kassettenplatten, wobei der Pfeil die Durchlaufrichtung des Bandes bezeichnet. Die Bogenlänge der Segmente 1 5 entspricht derjenigen der gegenüberliegenden Seite, d.h. das obere Ende des Segmentes ist ein Lagerböckchen 13, das an der Platte 7 dem erstgenannten Lagerböckchen 13 gegenüberliegt.

Entsprechend Fig. 6 wird das von einem Coil abgewickelte Band 16 einem Treibwalzgerüst 17 zugeführt und erhält darin die Kontur der Formstufe 3₁ der Kassettenplatte 7₁, Die Konturbiegevorrichtung besteht werkzeugmäßig aus acht Formstufen und damit acht Kassettenplatten 7, von denen nur einige eingezeichnet sind.

Die Fig. 6 leitet auf die Fig. 7 über; denn Fig. 7 ist die Gesamtanlage der Rohrschweißmaschine mit der Eintrittsstelle des Bandes 16, dem besagten Treibwalzgerüst 17, dem weiter oben mit Kassettenhalter 8 bezeichneten Rahmen, welcher acht Kassetten 7 aufnimmt, drei Messergerüste 18, das eigentliche Schweißgerüst 19 und dem Kalibriergerüst 20. Neben dieser Strecke ist ein Gleis 21 verlegt, auf dem ein die Gesamtanzahl Kassetten 7 d.h. den Satz 1 Formwerkzeuge aufnehmender zweiter Kassettenhalter 22 als Magazinwagen verfahrbar ist. Die Halterung der Kassetten ist hierbei ähnlich wie bei den Walzgerüsten eines Rohrstreckreduzierwalzwerkes ausgebildet, um ein seitliches Verschieben zu ermöglichen. Eventuelle Verschiebemittel sind nicht dargestellt. Die Position, die der Magazinwagen in Fig. 7 einnimmt, kann auf die vorletzte der fünf Bogenreihen der Fig. 1 bezogen werden, d.h. die Konturbiegevorrichtung ist in dem gezeichneten Zustand für die Herstellung eines Rohres von "324 0" umgerüstet worden. Diese Umrüstung besteht allein aus dem Einschub des Gruppenabschnittes 2 aus dem Magazinwagen 22, nach vorherigem Ausschub des alten Gruppenanschnittes. Irgendwelche Justierungsarbeiten finden nicht statt. Die Identität mit der Bogenreihe für das Rohr "324 ¢·' ' in Fig. 1 läßt sich daran erkennen, daß die ersten drei Kassettenplatten 7 in dem Magazinwagen verbleiben und ebenfalls die letzten drei von dem vierzehnteiligen Satz 1.

Die Anzahl der Biegerollen der Rollenreihe der Rohrschweißmaschine richtet sich, soweit angestrebt wird, die Rollen möglichst klein zu bemessen, nach der Typengröße der Rohrschweißmaschine. Dies hat Grenzen zweckmäßiger Ausführungsgröße. Bei der kleinsten Typengröße etwa für Rohre von Hausinstallationen sind Formstufenrahmen mit nur zwei bis drei Biegerollen ausreichend. Die Rollenreihe wäre in diesem Grenzfall auf eine einzige Rolle reduziert.

## Patentansprüche

1. Verfahren zum Herstellen von Schlitzrohren für den Durchmesserbereich einer Rohrschweißmaschine in einer Anzahl Formschritte, die die Konturbogenkrümmung des Bandes stufig verkleinern, wobei zur Anpassung an einen jeweils herzustellenden Rohrdurchmesser nach Maßgabe dieses Rohrdurchmessers ein passender Gruppenabschnitt von Formwerkzeugen zusammengestellt wird und in die Konturbiegevorrichtung hineingesetzt und von dem Band ohne Nacheinstellung durchlaufen wird, dadurch gekennzeichnet, daß der gesamte Bereich der Bogenkrümmungen bis herab zur Bogenkrümmung des kleinsten Schlitzrohres in eine Reihe von, für die jeweils größte Bogenlänge bemessene Formstufen unterteilt wird.

2. Verfahren nach Anspruch 1, dadurch gekennzeichnet, daß als Gruppenabschnitt etwa die Hälfte des Formwerkzeugsatzes gewählt wird, wobei sich die Relativlage des Gruppenabschnittes in dem Satz in Abhängigkeit vom Durchmesser des jeweils herzustellenden Schlitzrohres zu dem einen oder zu dem anderen Ende des Satzes hin verschiebt.

3. Konturbiegevorrichtung zur Durchführung des Verfahrens nach Anspruch 1 oder 2, mit einer Anzahl von mit je einer Formstufe versehenen, vom Band durchlaufenden Platten, die die Biegerollen aufnehmen, dadurch gekennzeichnet, daß jede Formstufe aus möglichst eng aneinandergereihten, fest an der jeweiligen Platte gelagerten, die betreffende Stufe (Nr. 1 bis 14) der Bogenkrümmung bildenden konvexen und konkaven Biegerollen (4, 5) besteht, wobei die Länge der jeweiligen Rollenreihe auf die Breite des Bandes desjenigen relativ größten Rohrdurchmessers abgestimmt ist, für den diese Formstufe anteiliges Werkzeug ist.

4. Vorrichtung nach Anspruch 3, dadurch gekennzeichnet, daß sich die Biegerollen (4, 5) auf der einen Seite der Platte (7) befinden und auf der anderen Seite der Platte zwei die Bandkanten stützende Segmente (15) von konkaven Rollen (5) angeordnet sind.

5. Vorrichtung nach Anspruch 4, dadurch gekennzeichnet, daß die Platten (7) in den seitlichen Abmessungen übereinstimmen und als Kassettenplatten wechselbar in einem als Kassettenhalter (8) ausgebildeten Ständer der Vorrichtung gehaltert sind.

6. Vorrichtung nach Anspruch 5, dadurch gekennzeichnet, daß ein den Satz (1) Formwerkzeuge aufnehmender zweiter Kassettenhalter (22) als Magazinwagen längsverfahrbar neben der Konturbiegevorrichtung angeordnet ist und daß die einen jeweiligen Gruppenabschnitt (2) bildenden Kassettenplatten (7) als Einheit aus dem zweiten Kassettenhalter (22) heraus in den ersten Kassettenhalter (8) hinein leicht wechselbar eingerichtet sind.

## Revendications

1. Procédé pour la fabrication de tubes fendus pour la gamme des diamètres d'une machine à souder les tubes suivant une pluralité d'étapes de formage, qui réduisent par pas la courbure de profil de la bande, dans lequel un sous-ensemble convenable d'un ensemble d'outils de formage est agencé en combinaison pour être adapté à chaque diamètre de tube à fabriquer en fonction dudit diamètre et est mis en place dans un dispositif de roulage de profil et est traversé sur la bande sans ajustage postérieur, caractérisé en ce que la totalité de la gamme des courbures jusque vers le bas la courbure du plus petit tube fendu est subdivisée en une suite d'étages de formage déterminés à chaque fois pour la longueur d'arc la plus grande.

2. Procédé selon la revendication 1, caractérisé en ce que on choisit comme sous-ensemble environ la moitié du jeu des outils, la position relative dudit sous-ensemble dans dans le jeu étant décalée vers l'une ou l'autre des extrémités dudit jeu en fonction du diamètre de chaque tube fendu à fabriquer.

3. Dispositif de roulage pour la mise en oeuvre du procédé selon les revendications 1 ou 2, comportant une pluralité de plaques pourvues de cylindres de roulage, traversées par la bande et constituant chacune un étage de formage, caractérisé en ce que chaque étage de formage comprend des cylindres de roulage (4, 5) convexes et concaves formant l'étape correspondante (N° 1 à 14) de la courbure, agencés aussi près que possible les uns derrière les autres et tourillonnés chacun sur les plaques, la longueur de chaque série de cylindres étant adaptée à la largeur de la bande du diamètre du tube relativement le plus grand, pour lequel cet étage de formage est également un outil.

4. Dispositif selon la revendication 3, caractérisé en ce que les cylindres de roulage (4, 5) se trouvent d'un côté de la plaque (7) et en ce que de l'autre côté de la plaque sont agencés deux segments (15) de cylindres concaves (5) en appui sur les bords de la bande.

5. Dispositif selon la revendication 4, caractérisé en ce que les plaques (7) ont les mêmes dimensions latérales, présentent la forme de cassette, et sont portées par un bâti du dispositif conformé en support de cassette (8).

6. Dispositif selon la revendication 5, caractérisé en ce qu'un deuxième support de cassette (22) recevant le jeu (1) d'outils de formage est agencé en tant que chariot magasin déplaçable longitudinalement au voisinage du dispositif de roulage et en ce que les plaques-cassettes (7) formant chaque sous-ensemble (2) sont disposés sous forme d'une unité facilement interchangeable du second support de cassette (22) dans le premier support de cassette (8).

## Claims

1. A process for the production of seamed tubes for the diameter region of a tube welding machine in a number of shaping steps which decrease the contour arc curvature of the strip in a graduated manner, where for matching to a respective tube diameter to be produced, a suitable group section of shaping tools is set up according to this tube diameter and inserted into the contour bending device and the strip runs through without readjustment, characterised in that the entire region of the arc curvatures down to the arc curvature of the smallest seamed tube is divided into a number of shaping steps dimensioned for the respectively largest arc length.

2. A process as claimed in Claim 1, characterised in that approximately half the shaping tool set is selected as a group section, where the relative position of the group section in the set is displaced to one or the other end of the set in dependence upon the respective diameter of the seamed tube which is to be produced.

3. A contour bending device for implementing the process as claimed in Claim 1 or 2, comprising a number of plates each provided with a shaping step and through which the strip passes and which accommodate the bending rolls, characterised in that each shaping step consists of convex and concave bending rolls (4, 5) joined to one another as closely as possible, firmly supported on the respective plate to form the relevant step of the arc curvature (No. 1 to 14), where the length of the particular row of rolls is matched to the width of the strip of the relatively largest tube diameter for which this shaping step is the proportionate tool.

4. A device as claimed in Claim 3, characterised in that the bending rolls (4, 5) are arranged on one side of the plate (7) and on the other side of the plate there are arranged two segments (15) of concave rolls (5) which support the strip edges.

5. A device as claimed in Claim 4, characterised in that the plates (7) correspond to cassette plates in the lateral dimensions and are changeably carried in a support of the device which is designed as a cassette holder (8).

6. A device as claimed in Claim 5, characterised in that a second cassette holder (22) accommodating the set (1) of shaping tools is arranged beside the contour bending device so as to be longitudinally displaceable as a magazine carriage, and that the cassette plates (7) forming a respective group section (2) are designed as a unit which can be easily changed from the second cassette holder (22) into the first cassette holder (8).
